# EUROPÄISCHE PATENTSCHRIFT

(11) **EP 1 669 582 B1**
(45) Veröffentlichungstag und Bekanntmachung des Hinweises auf die Patenterteilung: **13.02.2008**
(21) Anmeldenummer: 04106278.7
(22) Anmeldetag: 03.12.2004
(51) Int. Cl.: F02F 1/24, F02M 61/14, F02F 7/00

(54) **Integriertes Einspritzsystem**
Integrated injection system
Système d'injection intègré

(43) Veröffentlichungstag der Anmeldung: 14.06.2006
(62) Teilanmeldung aus: 06114462.2
(73) Patentinhaber: Ford Global Technologies, LLC, A subsidary of Ford Motor Company, Dearborn, MI 48126 (US)
(72) Erfinder: Bartsch, Guenther, 51645 Gummersbach (DE); Lenz, Ingo, 50858 Köln (DE); Pingen, Bert, 53913 Swisttal (DE); Weber, Carsten, 51281 Leverkusen (DE); Fritsche, Richard, 42929 Wermelskirchen (DE); Rawdin, Andrej, 51149 Köln (DE); Blume, Walter, 50170 Kerpen (DE)
(74) Vertreter: Drömer, Hans-Carsten

(56) Entgegenhaltungen:
- EP-A- 1 146 225
- EP-A- 1 441 122
- US-A- 4 757 789
- US-A- 4 913 119
- US-A- 5 533 485
- US-A- 5 682 859
- US-A- 6 076 505

## Beschreibung

Die Erfindung betrifft einen Verbrennungsmotor mit einem Zylinderkopf, dem ein Einspritzsystem zugeordnet ist, wobei mit dem Zylinderkopf eine Haube verbindbar ist.

Die EP 0 445 355 B1 bezieht sich auf eine Vorrichtung und ein Verfahren zum Gießen von Zylinderköpfen für Verbrennungsmotoren, und insbesondere auf Kernanordnungen und -elemente, Gießverfahren, welche derartige Kernanordnungen und -elemente verwenden und Produkte dieser Verfahren, sowie eine Vorrichtung mit Zylinderköpfen für Verbrennungsmotoren.

Die Kernanordnung enthält einen Einlaßkern mit einer Mehrzahl an Kernstütz- und positionierflächen, einen Kühlmittelmantelkern, der zum Einfügen in die Kernanordnung vorgesehen ist, wobei der Kühlmittelmantelkern eine Mehrzahl an Kernstütz- bzw. positionierabschnitten aufweist, die vorgesehen sind, um in eine Mehrzahl an Kernstütz- bzw. positionierflächen des Einlaßkerns zum Stützen und Positionieren des Kühlmittelmantelkerns am Einlaßkern einzugreifen. Die Kernanordnung enthält aber auch einen Auslaßkern, der zum Einfügen in die Kernanordnung vorgesehen ist, wobei der Auslaßkern eine Mehrzahl an Kernstütz- bzw. positionierabschnitten aufweist, die vorgesehen sind, um in eine Mehrzahl an Kernstütz- und positionierflächen des Einlaßkerns zum Stützen und Positionieren des Auslaßkerns auf dem Einlaßkern einzugreifen, und ferner eine Mehrzahl an länglichen, auslaßausbildenden Abschnitten aufweist, die sich durch den Kühlmittelmantelkern erstrecken, wobei der Einlaßkern ferner eine Mehrzahl an länglichen, einlaßausbildenden Abschnitten aufweist, die sich durch den Kühlmittelmantelkern erstrecken, wenn der Kühlmittelmantelkern in die Kernanordnung eingefügt ist. Der Kühlmittelmantelkern, der Auslaßkern und der Einlaßkern sind jeweils einteilige Kerne und durch ihre Kernstütz- und positionierflächen exakt zueinander positioniert.

Das Verfahren soll einen einteiligen Kühlmittelmantelkern, einen einteiligen Auslaßkern und einen einteiligen Einlaßkern schaffen, wobei der einteilige Kühlmittelmantelkern, der einteilige Auslaßkern und der einteilige Einlaßkern verschachtelt vorgesehen sind, um aneinander durch Schnittflächen gestützt und positioniert zu werden.

Das Zylinderkopf-Gußteil weist einen langen Zylinderblock-Schließabschnitt zum Schließen einer Mehrzahl an Zylindern auf, die in einem Block eines Verbrennungsmotors ausgebildet sind, und zum Schaffen eines Lufteintritts und eines Luftaustritts vorgesehen ist. Der Zylinderblock-Schließabschnitt weist eine Mehrzahl an beabstandeten Kopfabschnitten auf, die vorgesehen sind, um die Mehrzahl an Zylindern im Block zu schließen. Der Zylinderblock-Schließabschnitt bildet ferner eine Mehrzahl an Lufteinlaßkanälen aus, die zum langen Zylinderblock-Schließabschnitt quer verlaufen und mit der Mehrzahl an beabstandeten Kopfabschnitten in Verbindung stehen, und einen Zylinderkopf-Seitenabschnitt sowie einen Luftansaugkrümmer-Hohlraum ausbildet, der sich längs dem Zylinderkopf-Gußteil zwischen der Mehrzahl an quer verlaufenden Lufteinlaßkanälen und der Seite des Zylinderkopf-Gußteils erstreckt.

Die DE 198 01 171 C1 offenbart eine Kraftstoffeinspritzeinrichtung für eine aus Kurbelgehäuse, Zylinderkopf und Zylinderkopfhaube bestehende mehrzylindrige Brennkraftmaschine, mit in Aufnahmebohrungen im Zylinderkopf steckenden und in den Brennraum der zu versorgenden Brennkraftmaschine ragenden Kraftstoffeinspritzventilen sowie mit einer die Kraftstoffeinspritzventile verbindenden und durch ein Gehäuseteil abgeschirmten Verteilerleiste. Das Gehäuseteil ist ein außen liegendes und der Zylinderkopfhaube benachbartes Abschirmteil. Die in dem Abschirmteil aufgenommene Verteilerleiste ist an den Endbereichen der Kraftstoffeinspritzventile angeschlossen. Die Längsseitenwand des Zylinderkopfes weist für ein aus der Aufnahmebohrung freiliegend herausragenden Teil jedes Kraftstoffeinspritzventiles abgasseitig nischenartige Einbuchtungen auf.

Bekannt ist, daß das Einspritzsystem seitlich von außen an dem Zylinderkopf oder an einem Ansaugrohr befestigt wird. Hierbei ist das Einspritzsystem häufig in einem Crash-Bereich eines Kraftfahrzeuges angeordnet und muß daher erhöhten Anforderungen bezüglich Festigkeit und Verformbarkeit erfüllen. Um diesen Anforderungen zu entsprechen, ist das Einspritzsystem äußerst kostenintensiv aus metallischen Bauteilen, wie z. B. Stahl oder Aluminium zusammengesetzt. Die verwendeten Materialien besitzen zudem eine relativ große Wärmeleitfähigkeit, so daß es zu einer Kraftstoffdampfblasenbildung in dem Einspritzsystem kommen kann.

Eine Lösung zum Schutz des Einspritzsystems im Crash-Fall zeigt auch EP 1 441 122 A1.

Zudem werden die Haube, insbesondere eine Ventilhaube bzw. eine Ventilhaube mit Integrationselementen wie beispielsweise ein Ansaugsystem und das Einspritzsystem in äußerst kostenintensiver Weise als vollständig getrennte Baugruppen ausgeführt. Ein Zusammenbau dieser beiden Baugruppen ist äußerst umständlich und sehr kostenintensiv.

Der Erfindung liegt die Aufgabe zugrunde, einen Verbrennungsmotor der eingangs genannten Art mit einfachen Mitteln dahin gehend zu verbessern, daß das Einspritzsystem crashgeschützt ist. Zudem liegt der Erfindung die Aufgabe zugrunde, einen Verbrennungsmotor der eingangs genannten Art mit einfachen Mitteln dahin gehend zu verbessern, daß dieser kostengünstiger herstellbar ist.

Die Aufgabe wird dadurch gelöst, daß der Zylinderkopf mit seinen Einlaßkanälen derart ausgestaltet ist, daß das Einspritzsystem zwischen den Einlaßkanälen und einem Zylinderkopfölraum montierbar ist, so daß das Einspritzsystem in einem crashgeschützten Innenbereich angeordnet ist

Mit der erfindungsgemäßen Anordnung des Einspritzsystems in dem Innenbereich des Zylinderkopfes zwischen dem Zylinderkopfölraum und den Einlaßkanälen liegen alle kritischen, benzinführenden Bauteile crashgeschützt innerhalb der steifen Zylinderkopfstruktur. Das Einspritzsystem ist quasi in dem Zylinderkopf integriert, wobei dieses einerseits durch den starren bzw., steifen Zylinderkopfölraum und andererseits durch die steifen Einlaßkanäle umgeben ist. Damit können auch die erhöhten Anforderungen an eine Verformbarkeit entfallen, wodurch eine erheblich kostengünstigere Produktion ermöglicht wird.

Die Einlaßkanäle sind einstückig mit dem Zylinderkopf hergestellt und verlaufen bezogen auf eine Mittelachse von dieser weg gerichtet in Richtung zur Haube. Zweckmäßigerweise weist das Einspritzsystem zumindest eine Einspritzdüse und eine Versorgungsleiste auf, wobei die Einspritzdüse in einem zugeordneten Einlaßkanal angeordnet ist. Die Einspritzdüse ist bevorzugt bezogen auf eine Mittelachse in einem spitzen Winkel, vorzugsweise in einem Winkel von 15°, in dem Einlaßkanal angeordnet.

Das Einspritzsystem ist bevorzugt auf einer "kalten Seite" des Verbrennungsmotors, und zwar der Einlaßseite, angeordnet und kann Günstigerweise aus einem Kunststoff gebildet sein. Ein geeigneter Kunststoff weist vorteilhafterweise eine geringere Wärmeleitfähigkeit als Metall auf, so daß sich das Einspritzsystem weniger schnell aufheizt, als bei einer Ausgestaltung aus Metall. Durch diese geringe Aufheizung wird vorteilhaft eine Kraftstoffdampfblasenbildung in dem Einspritzsystem verringert.

Weitere vorteilhafte Ausgestaltungen der Erfindung sind in den Unteransprüchen und der folgenden Figurenbeschreibung offenbart. Es zeigen:
- Fig. 1: eine perspektivische Aufsicht auf einen Zylinderkopf,
- Fig. 2: eine perspektivische Seitenansicht auf den Zylinderkopf aus Fig. 1,
- Fig. 3: einen Querschnitt durch eine Haube mit einem Einspritzsystem,
- Fig. 4: einen Querschnitt gemäß Figur 3 mit einer Verbindungsvariante,
- Fig. 5: einen Querschnitt gemäß Figur 3 mit einem zweiteiligem Einspritzsystem,
- Fig. 6: einen Querschnitt durch ein einteiliges Bauelement, und
- Fig. 7: eine perspektivische Frontansicht des Zylinderkopfes aus Figur 2.

In den unterschiedlichen Figuren sind gleiche Teile stets mit denselben Bezugszeichen versehen, so daß diese in der Regel auch nur einmal beschrieben werden.

Figur 1 zeigt einen Zylinderkopf 1 eines Verbrennungsmotors. In dem dargestellten Ausführungsbeispiel ist ein vierzylindriger Verbrennungsmotor dargestellt, wobei die einzelnen Zylinder in Reihe angeordnet sind. Dem Zylinderkopf 1 ist ein Einspritzsystem 2 zugeordnet, welches weiter unten näher erläutert wird. Mit dem Zylinderkopf 1 ist eine in Figur 1 nicht dargestellte Haube 21 verbindbar, die weiter unten näher erläutert wird. Der Zylinderkopf 1 ist mit seinen Einlaßkanälen 3 derart ausgestaltet, daß das Einspritzsystem 2 zwischen den Einlaßkanälen 3 und einem Zylinderkopfölraum 4 montierbar ist.

Die Einlaßkanäle 3 sind einstückig mit dem Zylinderkopf 1 hergestellt und bezogen auf eine Mittelachse X von dieser in Richtung zur Haube verlaufend weg gerichtet. In dem dargestellten Ausführungsbeispiel sind die Einlaßkanäle 3 nach "außen" gezogen und nach oben gebogen. In Figur 2 ist deutlich zu sehen, daß die Einlaßkanäle 3 quasi gemäß einem Viertelkreisabschnitt verlaufen.

Das Einspritzsystem 2 weist zumindest eine Einspritzdüse 6 und eine nicht dargestellte Versorgungsleiste 23 (Figuren 3 bis 6) auf. Da in dem dargestellten Ausführungsbeispiel ein vierzylindriger Reihenmotor dargestellt ist, ist auch jedem Einlaßkanal 3 entsprechend eine Einspritzdüse 6 zugeordnet. Die Einspritzdüse 6 ist bezogen auf die Mittelachse X in einem spitzen Winkel, vorzugsweise in einem Winkel von 15°, in dem Einlaßkanal 3 angeordnet. Die Versorgungsleiste 23 versorgt jede einzelne der Einspritzdüsen 6 mit Kraftstoff, der in den Einlaßkanal 3 eingespritzt wird. Die Versorgungsleiste 23 wird wie die Haube 21 weiter unten näher beschrieben.

Zur Aufnahme der Einspritzdüsen 6 sind in dem jeweiligen Einlaßkanal 3 Aufnahmen 7 angeordnet.

Durch die erfindungsgemäße Anordnung und Ausgestaltung der Einlaßkanäle 3 wird, wie in den Figuren 1 und 2 deutlich zu sehen ist, zwischen den Einlaßkanälen 3 und dem Zylinderkopfölraum 4 ein crashgeschützter Innenbereich 8 gebildet. In diesem Innenbereich 8 ist das Einspritzsystem 2 angeordnet. Vorteilhaft ist das Einspritzsystem 2 somit auf einer "kalten Seite" des Verbrennungsmotors und zwar auf dessen Einlaßseite angeordnet.

An einer zur Steuerseite 9 gegenüberliegenden Seite 13 ist an dem, bezogen auf die Steuerseite 9 letzten Einlaßkanal 3, eine Schottwand 14 zum Abschluß des Innenbereiches 8 vorgesehen. Somit ist das Einspritzsystem 2 quasi in dem Zylinderkopf 1 integriert und genügend crashgeschützt. Zwischen den jeweiligen Einlaßkanälen 3 kann in Längsrichtung des Zylinderkopfes 1 gesehen jeweils eine Verstärkungswand 15 angeordnet sein, welche den crashgeschützten Innenbereich 8 zusätzlich schützt (Figur 7). In der Wand 15 können Öffnungen 20 zur Kühlung des Zylinderkopfes 1 und/oder zum Flüssigkeitsablauf von sich möglicherweise ansammelnder Flüssigkeit, beispielsweise Wasser eingebracht sein. Selbstverständlich kann eine solche Wand auch zwischen dem zur Wand 11 benachbarten Einlaßkanal 3 und der Wand 11 selbst vorgesehen sein, welche ebenfalls die vorgenannten Öffnungen aufweisen kann, wobei in der Wand 11 natürlich keine Öffnung vorgesehen ist. Die Öffnungen 20 sind in dem dargestellten Ausführungsbeispiel relativ groß ausgestaltet, und können selbstverständlich auch kleiner als dargestellt ausgeführt werden.

In Figur 2 ist eine perspektivische Seitenansicht des Zylinderkopfes 1 dargestellt. Im Unterschied zu Figur 1 ist hier das Einspritzsystem 2, der Steuerkettenkanal 12 sowie die Schottwand 14 nicht dargestellt, um die Ausgestaltung des Innenbereiches 8 deutlicher darstellen zu können. In Figur 2 ist ein an der Steuerseite 9 angeordnetes Zahnrad 16 dargestellt, welches eine Nockenwelle 17 mit daran angeordneten Nocken 18 zeigt. Die Nocken 18 dienen zum Steuern jeweiliger Ventile.

In der in den Figuren 1 und 2 gewählten Darstellung sind Zündkerzen 19 jeweils In Längsrichtung des Zylinderkopfes 1 gesehen seitlich beabstandet nach unten versetzt, wobei jedem Einlaßkanal 3 bzw. Brennraum eine Zündkerze 19 zugeordnet ist.

In den Figuren 1 und 2 ist ein Vierzylinder-Reihenmotor mit zwei Ventilen pro Brennraum dargestellt. Die Erfindung ist selbstverständlich nicht auf dieses Ausführungsbeispiel beschränkt, so daß auch Verbrennungsmotoren mit mehr oder weniger Zylindern, oder auch anderen Zylinderanordnungen erfindungsgemäß ausgestaltbar sind, wobei auch denkbar ist anstelle einer Steuerkette andere Steuertrieb- oder Ventiltriebkonzepte einzusetzen. Insbesondere sei darauf hingewiesen, daß die Erfindung auch bei Verbrennungsmotoren einsetzbar ist, die mehr Ventile im jeweiligen Brennraum aufweisen.

Figur 3 zeigt einen Querschnitt durch die oben genannte Haube 21 mit einem damit verbundenen Einspritzsystem 2. Das Einspritzsystem 2 weist die Versorgungsleiste 23 und die daran angeordnet Einspritzdüse 6 auf. Das Einspritzsystem 2 und die Haube 21 sind separate Bauteile, die miteinander kraftformschlüssig verbunden, vorzugsweise verrastet sind, so daß ein zur Montage einteiliges Bauelement gebildet ist. Die Versorgungsleiste 23 ist im Querschnitt gesehen als hohler Leitungskanal mit einer beispielsweise runden Wandung 24 ausgestaltet, wobei der Leitungskanal im Querschnitt gesehen selbstverständlich jede andere sinnvolle Ausgestaltung aufweisen kann. Der Wandung 24 sind beidseitig Rastelemente 26 zugeordnet, die in Gegenrastmittel 27, die in der Haube 21 eingebracht sind eingreifen. Die Rastelemente 26 sind im Querschnitt gesehen L-förmig mit einem L-Steg 28 und einem senkrecht dazu angeordneten L-Schenkel 29 ausgestaltet. Mit seinem L-Steg 28 ist das jeweilige Rastelement 26 mit einem Außenumfang der Wandung 24 verbunden. An einem freien Ende 31 des L-Schenkels 29 ist ein im Querschnitt gesehen etwa pilzförmiger Rastkopf 32 angeordnet, der mit seinen Rastkanten 33 mit entsprechenden Rastflächen der Gegenrastmittel 27 zusammenwirkt. Die Gegenrastmittel 27 sind als bewegbare Stäbe 34 ausgestaltet, so daß diese bei einer Verrastung mit den Rastelementen 26 zunächst ausweichen, um anschließend in ihre Ausgangsposition zurück zu federn, wobei die Rastkanten 33 die Rastflächen kraftformschlüssig hintergreifen. In dieser Position ist das Einspritzsystem 2 genügend mit der Haube 21 verbunden.

In Figur 4 ist eine weitere Ausgestaltung einer möglichen Verbindung der Haube 21 mit dem Einspritzsystem 2 dargestellt. Im Unterschied zu der in Figur 3 dargestellten Verbindung ist in Figur 4 eine kraftformschlüssige Schraubverbindung dargestellt. An der Wandung 24 ist beidseitig ein Fortsatz 36 angeordnet, in dem eine Durchgangsöffnung für eine Schraube 37 eingebracht ist. Die Schraube 37 wird in komplementäre Gewindebohrungen eingeschraubt. Die Gewindebohrungen sind in Stegen eingebracht, die sich zwischen den Stäben 34 erstrecken, so daß die Stäbe 34 im wesentlichen starr sind.

Figur 5 zeigt eine weitere Ausgestaltung zur Verbindung der Haube 21 mit dem Einspritzsystem 2. Das Einspritzsystem 2 ist mit seiner Versorgungsleiste 23 zweiteilig ausgestaltet. Hierbei ist ein Oberteil 38 der Versorgungsleiste 23 einstückig mit der Haube 21 hergestellt, wobei ein Unterteil 39 der Versorgungsleiste 23 separat hergestellt ist, wobei dem Unterteil 39 die Einspritzdüse 6 zugeordnet ist. Bei der Verbindung des Oberteils 38 mit dem Unterteil 39, also der Verbindung des Unterteils 39 mit der Haube 21 wird die Versorgungsleiste 23 gebildet. Die Versorgungsleiste 23 ist in diesem Ausführungsbeispiel mit ihrem Leitungskanal im Querschnitt gesehen oval ausgestaltet. Die Verbindung zwischen beiden Teilen 38 bzw. 39 kann mit einander korrespondierenden Verbindungsflächen 41 hergestellt werden. Denkbar ist hier eine Schraub-, Rast-, Kleb- oder Schweißverbindung, wobei in Figur 5 beispielhaft eine Klebverbindung dargestellt ist.

In Figur 6 ist ein gänzlich einteilig hergestelltes Bauelement, das aus dem Einspritzsystem 2, insbesondere seiner Versorgungsleiste 23 und der Haube 21 besteht, dargestellt.

Die Haube 21 kann als Ventilhaube bezeichnet werden, die in den Ausführungsbeispielen gemäß den Figuren 3 bis 6 mit dem Einlaßkanal 3 verbunden ist. Die Haube 21 kann somit u.a. die Funktion der Ansaugluftführung von einem nicht dargestellten Ansaugluftsammler zum zylinderkopfseitigen Einlaßkanal 3 übernehmen.

## Patentansprüche

1. Verbrennungsmotor mit einem Zylinderkopf (1), dem ein Einspritzsystem (2) zugeordnet ist, wobei mit dem Zylinderkopf (1) eine Haube (21) verbindbar ist,
**dadurch gekennzeichnet, daß**
der Zylinderkopf (1) mit seinen Einlaßkanälen (3) derart einstückig hergestellt bzw. ausgestaltet ist, daß das Einspritzsystem (2) zwischen den Einlaßkanälen (3) und einem Zylinderkopfölraum (4) montierbar ist, so daß das Einspritzsystem (2) in einem crashgeschützten Innenbereich (8) angeordnet ist, wobei die Einlaßkanäle (3) bezogen auf eine Mittelachse (X) von dieser zur Haube (21) verlaufend weg gerichtet sind, und wobei die Einlaßkanäle (3) nach außen gezogen und nach oben gebogen sind, und wobei die Einlaßkanäle (3) quasi gemäß einem Viertelkreisabschnitt verlaufen.

2. Verbrennungsmotor nach Anspruch 1,
**dadurch gekennzeichnet, daß**
das Einspritzsystem (2) zumindest eine Einspritzdüse (6) und eine Versorgungsleiste (23) aufweist, wobei die Einspritzdüse (6) mit ihrem Einspritzende in dem zugeordneten Einlaßkanal (3) angeordnet ist.

3. Verbrennungsmotor nach Anspruch 1 oder 2,
**dadurch gekennzeichnet, daß**
die Einspritzdüse (6) bezogen auf die Mittelachse (X-X) in einem spitzen Winkel, vorzugsweise in einem Winkel von 15°, in dem jeweils zugeordneten Einlaßkanal (3) angeordnet ist.

4. Verbrennungsmotor nach einem der vorhergehenden Ansprüche,
**dadurch gekennzeichnet, daß**
das Einspritzsystem (2) bevorzugt aus einem Kunststoff gebildet ist.

## Claims

1. Internal combustion engine with a cylinder head (1) with which a fuel injection system (2) is associated, a cover (21) being connectable to the cylinder head (1), **characterized in that** the cylinder head (1) is produced and configured in one piece with its intake ducts (3), such that the fuel injection system (2) can be installed between the intake ducts (3) and a cylinder head oil gallery (4), so that the fuel injection system (2) is arranged in a crash-protected interior region (8), the intake ducts (3) being oriented, in relation to a central axis (X), away therefrom and towards the cover (21), the inlet ducts (3) being oriented outwardly and curved upwardly, and the inlet ducts (3) being disposed in a quasi quarter circle-segment configuration.

2. Internal combustion engine according to Claim 1, **characterized in that** the fuel injection system (2) comprises at least one injection nozzle (6) and a supply rail (23), the injection end of the injection nozzle (6) being arranged in the associated intake duct (3).

3. Internal combustion engine according to Claim 1 or 2, **characterized in that** the injection nozzle (6) is arranged at an acute angle with respect to the central axis (X-X), preferably at an angle of 15°, in the respective associated intake duct (3).

4. Internal combustion engine according to any one of the preceding claims, **characterized in that** the fuel injection system (2) is preferably formed from a plastics material.

## Revendications

1. Moteur à combustion interne comprenant une culasse (1) à laquelle est associé un système d'injection (2), un capot (21) pouvant être connecté à la culasse (1),
**caractérisé en ce que**
la culasse (1) est fabriquée ou réalisée d'une seule pièce avec ses conduits d'admission (3) de telle sorte que le système d'injection (2) puisse être monté entre les conduits d'admission (3) et une chambre d'huile de culasse (4), de sorte que le système d'injection (2) soit disposé dans une région interne (8) protégée contre les collisions, les conduits d'admission (3) étant orientés de manière à s'étendre, par rapport à un axe médian (X) depuis celui-ci vers le capot (21), et les conduits d'admission (3) étant étirés vers l'extérieur et recourbés vers le haut, les conduits d'admission (3) s'étendant ainsi quasiment suivant une section en quart de cercle.

2. Moteur à combustion interne selon la revendication 1,
**caractérisé en ce que**
le système d'injection (2) présente au moins une buse d'injection (6) et une barre d'alimentation (23), la buse d'injection (6) étant disposée avec son extrémité d'injection dans le conduit d'admission associé (3).

3. Moteur à combustion interne selon la revendication 1 ou 2,
**caractérisé en ce que**
la buse d'injection (6) est disposée, par rapport à l'axe médian (X-X), suivant un angle aigu, de préférence un angle de 15°, dans le conduit d'admission respectif associé (3).

4. Moteur à combustion interne selon l'une quelconque des revendications précédentes,
**caractérisé en ce que**
le système d'injection (2) est de préférence formé de plastique.
